# EUROPÄISCHE PATENTSCHRIFT

(11) **EP 1 908 953 B1**
(45) Veröffentlichungstag und Bekanntmachung des Hinweises auf die Patenterteilung: **19.01.2011**
(21) Anmeldenummer: 07114426.5
(22) Anmeldetag: 16.08.2007
(51) Int. Cl.: F02M 47/02, F02M 57/02, F02M 63/00

(54) **Kraftstoffeinspritzanlage**
Fuel injection device
Dispositif d'injection de carburant

(30) Priorität: 05.10.2006 DE 102006047134
(43) Veröffentlichungstag der Anmeldung: 09.04.2008
(73) Patentinhaber: ROBERT BOSCH GMBH, 70442 Stuttgart (DE)
(72) Erfinder: Magel, Hans-Christoph, 72793, Pfullingen (DE)

(56) Entgegenhaltungen:
- WO-A-2004/040117
- DE-A1- 10 218 635

## Beschreibung

### Stand der Technik

Die vorliegende Erfindung betrifft eine Kraftstoffeinspritzanlage für eine Brennkraftmaschine, insbesondere in einem Kraftfahrzeug.

Zur Einbringung von Kraftstoff in direkteinspritzende Dieselmotoren werden zur Zeit vermehrt hubgesteuerte Common-Rail-Systeme eingesetzt, wobei ein Einspritzdruck vorzugsweise an eine Last und eine Drehzahl der Brennkraftmaschine angepasst werden kann. Hierbei hilft insbesondere ein hoher Einspritzdruck, eine Schadstoffemission zu senken und gleichzeitig eine hohe spezifische Leistung zu erzielen. Dieser Einspritzdruck kann weiter gesteigert werden, indem bei Common-Rail-Einspritzsystemen ein Druckverstärker bzw. eine Druckübersetzer angeordnet wird.

Derzeit bekannte Bauformen von Druckübersetzern verwenden üblicherweise einen Stufenkolben als Druckübersetzer, welcher eine Doppelführung aufweist und dadurch über zwei Führungsbereiche in einem Injektor geführt ist. Diese beiden Führungsbereiche müssen für eine reibungslose Funktion des Injektors exakt zueinander ausgerichtet und gefertigt sein, was einen nicht zu unterschätzenden Fertigungsaufwand erfordert. Darüber hinaus ergibt sich eine ungünstige, da lange Bauform des Druckübersetzers.

Aus der WO 2004/040117 A ist ein Einspritzventil mit einem Druckverstärker bekannt, der einen Stufenkolben mit zwei zylindrischen Abschnitten umfasst, die unterschiedliche Durchmesser aufweisen und einen Arbeitsraum bzw. einen Hochdruckraum begrenzen.

### Vorteile der Erfindung

Die erfindungsgemäße Kraftstoffeinspritzanlage mit den Merkmalen des Anspruches 1 hat demgegenüber den Vorteil, dass ein Druckübersetzer eine einfache, koaxiale Bauform mit einem innen liegenden Druckübersetzersteuerraum aufweist, durch welche der Druckübersetzer deutlich kürzer baut. Anstelle eines Druckübersetzers mit einem Stufenkolben, wird der Innenbereich eines Hohlkolbens entlastet, um eine Aktivierung der Übersetzung zu erreichen. Der Entfall der Doppelführung führt darüber hinaus zu deutlich einfacheren Bauteilen, welche kostengünstig herstellbar sind. Ebenso kann auch eine hydraulische Anbindung des Druckübersetzersteuerraums einfach über entsprechende Schnittstellen zwischen unterschiedlichen Abschnitten eines den Druckübersetzer beinhaltenden Injektors erfolgen, wodurch weitere, teure Prozessschritte eingespart werden können.

Bei einer bevorzugten Ausführungsform weist die Kraftstoffeinspritzanlage zumindest einen Injektor zum Eindüsen des Kraftstoffs auf, in dem der Druckübersetzer angeordnet bzw. ausgebildet ist. Prinzipiell weist ein solcher Injektor einen Injektorkörper auf, welcher im wesentlichen aus einem Aktorabschnitt, einem Druckübersetzerabschnitt und einem Nadelabschnitt besteht. Zwischen dem Aktorabschnitt und dem Druckübersetzerabschnitt ist dabei eine Zwischenplatte angeordnet, während an einem der Zwischenplatte abgewandten Ende des Druckübersetzerabschnittes eine Endplatte angeordnet ist. Zur Erhöhung eines Kraftstoffeinspritzdruckes gegenüber einem Systemdruck ist im Druckübersetzerabschnitt der Druckübersetzer angeordnet, der einen im Druckübersetzerabschnitt geführten Hohlkolben und einen koaxial in diesen eintauchenden Tauchkolben aufweist, wobei die beiden Kolben einen innen liegenden Druckübersetzersteuerraum begrenzen. Auf einer dem Druckübersetzersteuerraum abgewandten Seite des Hohlkolbens liegt dabei der Systemdruck an. Ein ringförmiger Übersetzerraum des Druckübersetzers, in welchem der hohe Einspritzdruck aufgrund einer Verstellbewegung des Hohlkolbens in Richtung der Endplatte erzeugt wird, wird dabei vom Hohlkolben und von der Endplatte axial begrenzt, während eine radiale Begrenzung des Übersetzerraums durch den Druckübersetzerabschnitt und den Tauchkolben gegeben ist. Jenseits der Endplatte ist der Nadelabschnitt mit einem Düsenraum und einer in diesem hubverstellbaren Düsennadel angeordnet, wobei der Übersetzerraum über einen Hydraulikpfad mit dem Düsenraum verbunden ist. Des Weiteren ist der Düsenraum zum Öffnen der Düsennadel mit einem relativ zum Systemdruck drucklosen Rücklauf verbindbar, so dass indirekt über den Düsenraum auch der Übersetzerraum mit dem Rücklauf verbindbar ist.
Zweckmäßig begrenzt der Aktorabschnitt einen unter Systemdruck stehenden Druckraum, in welchem ein Aktor angeordnet ist. Die Anordnung des Aktors, beispielsweise eines

Piezo-Aktors, innerhalb des Injektorgehäuses im Aktorabschnitt schafft eine besonders bauraumminimierende Bauweise, welche zudem ein Anordnen eines Aktors außerhalb des Injektors und damit ein aufwendiges Verbinden desselben mit dem Injektor erübrigt. Der Aktor ist dabei über eine Federeinrichtung im Druckraum des Aktorabschnittes verspannt und so lagefixiert angeordnet. In der Zwischenplatte ist ein Kopplungspfad angeordnet, welcher den Druckraum des Aktorabschnitts mit einem, im Druckübersetzerabschnitt auf einer dem Druckübersetzersteuerraum abgewandten Seite des Hohlkolbens gelegenen, Hohlkolbenrückraum hydraulisch verbindet. Hierdurch kann die Zwischenplatte als Kopplungsglied zwischen dem Aktorabschnitt und dem Druckübersetzerabschnitt verwendet werden, wobei durch den Kopplungspfad sowohl im Druckraum als auch im Hohlkolbenrückraum stets der Systemdruck anliegt. Oben genannter Aktor betätigt in aktiviertem Zustand einen hubverstellbar im Aktorabschnitt angeordneten Ventilkolben mit einem ersten und einem zweiten Ventilsitz, wobei in einer ersten Hubendstellung der erste Ventilsitz geschlossen und der zweite Ventilsitz geöffnet ist und in einer zweiten Hubendstellung der erste Ventilsitz geöffnet und der zweite Ventilsitz geschlossen ist. Der Aktor wirkt dabei direkt über einen Kopplerraum auf den Ventilkolben und verstellt diesen zumindest zwischen seinen zwei Hubendstellungen. In der ersten Hubendstellung ist der erste Ventilsitz geschlossen, wodurch eine hydraulische Verbindung zwischen dem Druckübersetzersteuerraum und dem drucklosen Rücklauf unterbrochen ist. Demgegenüber ist der zweite Ventilsitz geöffnet, so dass ein Druckausgleich zwischen dem Druckübersetzersteuerraum und dem Hohlkolbenrückraum und damit über den Kopplungspfad auch mit dem Druckraum und einer daran angeschlossenen Druckquelle möglich ist. In seiner zweiten Hubendstellung ist wie oben erwähnt, der erste Ventilsitz geöffnet, so dass eine hydraulische Verbindung zwischen dem Druckübersetzersteuerraum und dem drucklosen Rücklauf gegeben ist, während eine Verbindung zwischen dem Druckübersetzersteuerraum und dem Hohlkolbenrückraum unterbrochen ist. Der Ventilkolben mit seinen zwei Ventilsitzen bietet dabei den großen Vorteil, eine Steuerfunktion konstruktiv einfach ausführen zu können und zugleich extrem kurze Schaltzeiten zu ermöglichen.

Bei einer vorteilhaften Weiterbildung der erfindungsgemäßen Lösung ist die Düsennadel so ausgebildet, dass eine Druckbeaufschlagung des Düsenraums eine Öffnungsbewegung der Düsennadel unterstützt. Dabei weist die Düsennadel eine Anströmfläche auf, welche dem Düsenraum zugewandt ist und welche bei einer Druckbeaufschlagung des Düsenraums zu einer Öffnungsbewegung der Düsennadel führt. Bei einer Erniedrigung des Drucks im Düsenraum sorgt eine Düsennadelfeder, die in einem Nadelschließraum angeordnet ist und welche die Düsennadel in ihre Schließstellung vorspannt dafür, dass die Düsennadel in ihre Schließstellung verfährt und das wenigstens eine Spritzloch verschließt. Durch den derart ausgebildeten Düsenraum bzw. die so ausgebildete Düsennadel wird der hydraulische Druck im Düsenraum zusammen mit einer Düsennadelfeder in konstruktiv genialer Weise dazu verwendet, die Öffnungs- bzw. Schließbewegung der Düsennadel zu steuern, wobei aufgrund der Kopplung der Düsennadelfeder mit dem entgegenwirkenden Druck im Düsenraum ein extrem schneller Schaltvorgang erzielt werden kann.

Weitere wichtige Merkmale und Vorteile der Erfindung ergeben sich aus den Unteransprüchen, aus den Zeichnungen und aus der zugehörigen Figurenbeschreibung anhand der Zeichnungen.

### Zeichnungen

Ausführungsbeispiele der Erfindung sind in den Zeichnungen dargestellt und werden im folgenden näher erläutert, wobei sich gleiche Bezugszeichen auf gleiche oder ähnliche oder funktional gleiche Komponenten beziehen. Es zeigen jeweils schematisch,
- Fig. 1 bis Fig. 3: eine Kraftstoffeinspritzanlage mit einem stark vereinfachten, prinzipiellen Längsschnitt durch einen, einen Druckübersetzer aufweisenden Injektor bei verschiedenen Ausführungsformen.

### Beschreibung der Ausführungsbeispiele

Entsprechend den Fig. 1 bis 3 umfasst eine erfindungsgemäße Kraftstoffeinspritzanlage 45 zumindest einen Injektor 1, wobei die Kraftstoffeinspritzanlage 45 insbesondere in einem Kraftfahrzeug angeordnet sein kann und zur Kraftstoffversorgung der einzelnen Zylinder einer Brennkraftmaschine dient. Sofern mehrere Injektoren 1 an eine gemeinsame Kraftstoffhochdruckleitung bzw. an eine gemeinsame Druckquelle 7 angeschlossen sind, handelt es sich um ein sogenanntes Common-Rail-System. Der Injektor 1 weist einen Injektorkörper 2 auf, der im wesentlichen einen Aktorabschnitt 3, einen Druckübersetzerabschnitt 4 und einen Nadelabschnitt 5 umfasst. Üblicherweise sind der Aktorabschnitt 3 und der Druckübersetzerabschnitt 4 mit Hilfe eines hier nicht dargestellten Verbindungselementes, insbesondere nach der Art einer Überwurfmutter, fest miteinander verbunden. In seinem Nadelabschnitt 5 weist der Injektorkörper 2 wenigstens ein Spritzloch 6 auf, durch welches Kraftstoff in einen nicht gezeigten Einspritzraum einspritzbar ist. Verbunden ist der Injektor 1 einerseits hydraulisch mit einem Druckspeicher oder einer Druckquelle 7 und andererseits elektrisch über entsprechende Leitungen 8 mit einer Einspritzsteueranlage.

Der Injektor 1 weist in seinem Aktorabschnitt 3 einen Aktor 9, insbesondere einen Piezo-Aktor auf, welcher sich in aktiviertem Zustand hinsichtlich seiner axialen Längserstreckung ausdehnt. Des Weiteren ist im Aktorabschnitt 3 ein Ventilkolben 10 vorgesehen, welcher einen ersten Ventilsitz 11 und einen zweiten Ventilsitz 12 aufweist und welcher hubverstellbar im Injektorkörper 2 gelagert ist. Dabei ist der Ventilkolben 10 zwischen einer ersten Endstellung und einer zweiten Hubendstellung hubverstellbar gelagert, wobei gemäß den Fig. 1 bis 3 die erste Hubendstellung gezeigt ist. In dieser ersten Hubendstellung ist der erste Ventilsitz 11 geschlossen und der zweite Ventilsitz 12 geöffnet, während in der zweiten Hubendstellung der erste Ventilsitz 11 geöffnet und der zweite Ventilsitz 12 geschlossen ist.

Der Aktor 9 ist in einem Druckraum 13 angeordnet, welcher hydraulisch mit dem Druckspeicher bzw. der Druckquelle 7 verbunden ist und unter Systemdruck steht. Dadurch kann der Aktor 9 platzsparend innerhalb des Injektorkörpers 2 angeordnet werden, was sich positiv auf einen Bauraumbedarf auswirkt. Auf seiner, dem Ventilkolben 10 zugewandten Seite, weist der Aktor 9 eine diesen umgebende Dichthülse 14 auf, welche über eine Federeinrichtung 15 in Richtung des Ventilkolbens 10 vorgespannt ist. Die Dichthülse 14, der Aktor 9 und der Ventilkolben 10 begrenzen dabei im wesentlichen einen Kopplerraum 16, welcher üblicherweise hydraulisch vom Druckraum 13 durch die Dichthülse 14 getrennt ist.

Wie den Fig. 1 bis 3 weiter zu entnehmen ist, ist zwischen dem Aktorabschnitt 3 und dem Druckübersetzerabschnitt 4 eine Zwischenplatte 17 angeordnet, während zwischen dem Druckübersetzerabschnitt 4 und dem Nadelabschnitt 5 eine Endplatte 18 am Druckübersetzerabschnitt 4 angeordnet ist. Der Druckübersetzerabschnitt 4 wird somit einerseits von der Zwischenplatte 17 und andererseits von der Endplatte 18 axial begrenzt. Im Druckübersetzerabschnitt 4 ist ein Druckübersetzer 19 angeordnet, welcher im wesentlichen einen Hohlkolben 20 und einen axial in diesen eintauchenden Tauchkolben 21 umfasst und zur Erhöhung eines Kraftstoffeinspritzdruckes gegenüber dem Systemdruck ausgebildet ist. Der Hohlkolben 20 ist im Druckübersetzerabschnitt 4 geführt und dient gleichzeitig als Führung für den koaxial in den Hohlkolben 20 eintauchenden Tauchkolben 21. Zusammen begrenzen der Hohlkolben 20 und der Tauchkolben 21 einen Druckübersetzersteuerraum 22. Auf einer dem Druckübersetzersteuerraum 22 abgewandten Seite des Hohlkolbens 20 liegt dabei der Systemdruck an, wobei der Hohlkolben 20 auf dieser Seite zusammen mit der Zwischenplatte 17 und dem Druckübersetzerabschnitt 4 einen Hohlkolbenrückraum 23 begrenzt. Innerhalb des Hohlkolbenrückraumes 23 und verbunden mit dem Hohlkolben 20 ist eine Rückstellfeder 24 vorgesehen, welche den Hohlkolben 20 von der Endplatte 18 weg vorspannt. Im Druckübersetzersteuerraum 22 dagegen ist eine Öffnungsfeder 25 angeordnet, welche den Tauchkolben 21 in Ausfahrrichtung aus dem Hohlkolben 20, hier also nach unten, vorspannt.

In axialer Richtung zwischen dem Hohlkolben 20 und der Endplatte 18 ist ein Übersetzerraum 26 vorgesehen, welcher in radialer Richtung einerseits vom Druckübersetzerabschnitt 4 und andererseits vom Tauchkolben 21 begrenzt ist. Der Übersetzerraum 26 ist dabei über einen Hydraulikpfad 27 mit einem Düsenraum 28 verbunden. Des Weiteren ist auf einer dem Spritzloch 6 abgewandten Seite der Düsennadel 29 ein Nadelschließraum 30 angeordnet, in welchem ein Nadeldämpferkolben 31 hubverstellbar angeordnet ist und welcher über eine Hydraulikleitung 32 zum Öffnen der Düsennadel 29 mit einem relativ zum Systemdruck drucklosen Rücklauf 33 verbindbar ist. Dabei ist auch ein Rückraum 34 des Nadeldämpferkolbens 31 mit der Hydraulikleitung 32 hydraulisch verbunden, wobei die Hydraulikleitung 32 im Bereich nahe beim Nadelschließraum 30 bzw. nahe beim Rückraum 34 unterschiedlich gedrosselt sein kann. Gemäß der Ausführungsvariante nach Fig. 1 ist der Nadelschließraum 30 über eine weitere Hydraulikleitung 32' mit dem Übersetzerraum 26 verbunden, wobei in der weiteren Hydraulikleitung 32' eine Rückschlageinrichtung 36 angeordnet ist, welche ausschließlich in Richtung vom Nadelschließraum 30 zum Übersetzerraum 26 durchgängig ist. Des Weiteren wird der Nadeldämpferkolben 31 gemäß den Fig. 1 bis 3 von einer axialen Durchgangsöffnung 35 durchzogen, welche einenends von der Düsennadel 29 verschlossen ist und anderenends mit dem Rückraum 34 kommuniziert. Im Nadelschließraum 30 ist bei allen Ausfuhrungsformen eine Schließfeder 37 angeordnet, welche den Nadeldämpferkolben 31 in Richtung der Düsennadel 29 vorspannt.

Zurückkommend auf den Tauchkolben 21 ist zu bemerken, dass dieser in axialer Richtung von einem Kopplungspfad 38 durchdrungen ist, welcher den Druckübersetzersteuerraum 22 mit einem Tauchkolbenraum 39 hydraulisch verbindet. Der Tauchkolbenraum 39 und damit auch der Druckübersetzersteuerraum 22 sind über entsprechende Kopplungspfade 38' und 38" in der Endplatte 18 mit einer, in einer Wandung des Druckübersetzerabschnittes 4 verlaufenden Steuerleitung 40 und darüber je nach Stellung des Ventilkolbens 10 mit dem Hohlkolbenrückraum 23 oder dem Rücklauf 33 hydraulisch verbunden.

Bei der Ausführungsform des Injektors gemäß der Fig. 3 ist eine Steuerstange 41 vorgesehen, welche den Hohlkolben 20 in axialer Richtung durchdringt. Auf ihrer der Zwischenplatte 17 zugewandten Seite ist die Steuerstange 41 von einer Steuerhülse 44 umgeben, welche zusammen mit der Steuerstange 41 und der Zwischenplatte 17 einen Stangensteuerraum 42 begrenzt. Dabei ist eine Federeinrichtung 15' vorgesehen, die die Steuerhülse 44 gegen die Zwischenplatte 17 vorspannt. Koaxial innerhalb der Steuerstange 41 ist ein Durchgang 43 vorgesehen, welcher den Stangensteuerraum 42 hydraulisch mit dem Druckübersetzersteuerraum 22 verbindet. Fluchtend zum Durchgang 43 ist der Kopplungspfad 38 im Tauchkolben 21 angeordnet, so dass darüber auch eine Verbindung zwischen dem Druckübersetzersteuerraum 22 und dem Tauchkolbenraum 39 gegeben ist. Bei der Ausführungsform nach Fig. 3 ist keine Steuerleitung 40 in der Wandung des Druckübersetzerabschnittes 4 vorgesehen.

Prinzipiell funktionieren alle Injektoren 1 gemäß den Fig. 1 bis 3 nach demselben Prinzip:

Im Ausgangszustand sind zunächst alle Räume 13, 16, 22, 26, 28 und 30 mit dem Versorgungsdruck, d.h. dem Systemdruck, der Druckquelle/des Druckspeichers 7 beaufschlagt und der Druckübersetzer 19 ist deaktiviert. Die Düsennadel 29 ist in diesem Zustand so angeordnet, dass sie das wenigstens eine Spritzloch 6 verschließt. Bei Aktivierung eines nicht gezeigten Ventils wird der Aktor 9 geladen, woraufhin er sich nach unten ausdehnt und den Ventilkolben 10 nach unten bewegt. Dies hat zur Folge, dass sich der erste Ventilsitz 11 öffnet und somit der Druckübersetzersteuerraum 22, der Tauchkolben 39, der Rückraum 34 und der Nadelschließraum 30 mit dem im wesentlichen drucklosen Rücklauf 33 hydraulisch verbunden werden. Die Reduzierung des Drucks im Druckübersetzersteuerraum 22 bewirkt ein nach unten Fahren des Hohlkolbens 20, wodurch der Druck im Übersetzerraum 26 und damit im Düsenraum 28 ansteigt. Das Ansteigen des Drucks im Düsenraum 28 und das durch eine entsprechende Drosselung leicht zeitverzögerte Absenken des Drucks im Rückraum 34 bzw. im Nadelschließraum 30 bewirken eine Öffnungsbewegung der Düsennadel 29, wodurch diese das wenigstens eine Spritzloch 6 freigibt und mit erhöhtem Einspritzdruck Kraftstoff in einen Brennraum einspritzt.

Zum Beenden des Einspritzvorganges wird der Aktor 9 entladen, woraufhin dieser sich zusammenzieht, hier nach oben bewegt und der Ventilkolben 10 in seine erste Hubendstellung zurückfährt, in welcher der erste Ventilsitz 11 geschlossen und der zweite Ventilsitz 12 geöffnet ist. Durch das Öffnen des zweiten Ventilsitzes 12 ist der Druckübersetzersteuerraum 22 mit Systemdruck beaufschlagt, wodurch der Hohlkolben 20 in seine Ausgangsstellung zurückverfährt und der Druck im Übersetzerraum 26 und damit im Düsenraum 28 abfällt. Das Abfallen des Drucks im Düsenraum 28 verbunden mit der Druckerhöhung auf Systemdruck im Rückraum 34 und im Nadelschließraum 30 bewirken eine Schließbewegung der Düsennadel 29 und dadurch das Beenden des Einspritzvorganges.

Dieser Vorgang wird durch die drei unterschiedlichen Ausführungsformen des Injektors 1 auf unterschiedliche Weise realisiert, ist jedoch vom Ablauf her in allen drei Fällen im wesentlichen gleich.

## Patentansprüche

1. Kraftstoffeinspritzanlage (45) einer Brennkraftmaschine, insbesondere in einem Kraftfahrzeug, mit einem Druckübersetzer (19) zur Erhöhung eines Kraftstoffeinspritzdrucks gegenüber einem Systemdruck, **dadurch gekennzeichnet, dass** der Druckübersetzer (19) einen in einem Druckübersetzerabschnitt (4) geführten Hohlkolben (20) und einen koaxial in diesen eintauchenden Tauchkolben (21) aufweist, wobei der Hohlkolben (20) und der Tauchkolben (21) einen Druckübersetzersteuerraum (22) begrenzen und wobei auf einer dem Druckübersetzersteuerraum (22) abgewandten Seite des Hohlkolbens (20) der Systemdruck anliegt.

2. Kraftstoffeinspritzanlage nach Anspruch 1,
**dadurch gekennzeichnet,**
- **dass** die Kraftstoffeinspritzanlage (45) zumindest einen Injektor (1) umfasst,
- **dass** der Druckübersetzer (19) Bestandteil des Injektors (1) ist.

3. Kraftstoffeinspritzanlage nach Anspruch 2,
**dadurch gekennzeichnet,**
- **dass** der Injektor (1) einen Injektorkörper (2) aufweist, der einen Aktorabschnitt (3), einen Druckübersetzerabschnitt (4) und einen Nadelabschnitt (5) umfasst,
- wobei zwischen dem Aktorabschnitt (3) und dem Druckübersetzerabschnitt (4) eine Zwischenplatte (17) angeordnet ist und wobei der Druckübersetzerabschnitt (4) auf seiner, der Zwischenplatte (17) abgewandten Seite, eine Endplatte (18) aufweist,
- wobei der Nadelabschnitt (5) einen Düsenraum (28) und eine hubverstellbare Düsennadel (29) zum Steuern einer Einspritzung von Kraftstoff durch wenigstens ein Spritzloch (6) aufweist,
- wobei der Hohlkolben (20) und die Endplatte (18) einen ringförmigen Übersetzerraum (26) des Druckübersetzers (19) axial begrenzen, während der Druckübersetzerabschnitt (4) und der Tauchkolben (21) den Übersetzerraum (26) in radialer Richtung begrenzen,
- wobei der Übersetzerraum (26) über einen Hydraulikpfad (27) mit dem Düsenraum (28) des Nadelabschnittes (5) verbunden ist,
- wobei ein Nadelschließraum (30) vorgesehen ist, der dem Düsenraum (28) bezogen auf die Düsennadel (29) gegenüberliegt und der zum Öffnen der Düsennadel (29) mit einem relativ zum Systemdruck drucklosen Rücklauf (33) verbindbar ist.

4. Kraftstoffeinspritzanlage nach Anspruch 3,
**dadurch gekennzeichnet,**
- **dass** im Aktorabschnitt (3) ein Ventilkolben (10) mit einem ersten und einem zweiten Ventilsitz (11, 12) hubverstellbar angeordnet ist, wobei in einer ersten Hubendstellung der erste Ventilsitz (11) geschlossen und der zweite Ventilsitz (12) geöffnet ist und in einer zweiten Hubendstellung umgekehrt, und/oder
- **dass** der Aktorabschnitt (3) einen unter Systemdruck stehenden Druckraum (13) begrenzt, in welchem ein Aktor (9) angeordnet ist, und/oder
- **dass** in der Zwischenplatte (17) ein Kopplungspfad (38") angeordnet ist, welcher den Druckraum (13) mit einem, im Druckübersetzerabschnitt (4) auf einer dem Druckübersetzersteuerraum (27) abgewandten Seite des Hohlkolbens (20) gelegenen, Hohlkolbenrückraum (23) hydraulisch verbindet.

5. Kraftstoffeinspritzanlage nach einem der Ansprüche 1 bis 4,
**dadurch gekennzeichnet,**
**dass** eine Rückstellfeder (24) vorgesehen ist, welche den Hohlkolben (20) von der Endplatte (18) weg treibt.

6. Kraftstoffeinspritzanlage nach einem der Ansprüche 1 bis 5,
**dadurch gekennzeichnet,**
**dass** eine Öffnungsfeder (25) vorgesehen ist, welche im Druckübersetzersteuerraum (22) angeordnet ist und den Tauchkolben (21) in Ausfahrrichtung aus dem Hohlkolben (20) vorspannt.

7. Kraftstoffeinspritzanlage nach einem der Ansprüche 3 bis 6,
**dadurch gekennzeichnet,**
- **dass** in einer Wandung des Druckübersetzerabschnittes (4) eine Steuerleitung (40) angeordnet ist, welche den Druckübersetzersteuerraum (22) je nach Hubendstellung des Ventilkolbens (10) über einen Kopplungspfad (38, 38') in der Endplatte entweder mit dem Druckraum (13) im Aktorabschnitt (3) oder mit dem drucklosen Rücklauf (33) hydraulisch verbindet,
- **dass** von der Steuerleitung (40) eine Hydraulikleitung (32) zu einem Rückraum (34) eines Nadeldämpferkolbens (31) und zu einem Nadelschließraum (30) abzweigt,
- **dass** die Hydraulikleitungen (32) unterschiedlich stark gedrosselt sind.

8. Kraftstoffeinspritzanlage nach Anspruch 7,
**dadurch gekennzeichnet,**
**dass** der Nadelschließraum (30) über eine weitere Hydraulikleitung (32') mit dem Übersetzerraum (26) hydraulisch verbunden ist, wobei in der weiteren Hydraulikleitung (32') ein Rückschlagventil (36) angeordnet ist, welches ausschließlich in Richtung des Übersetzerraums (26) durchlässig ist.

9. Kraftstoffeinspritzanlage nach einem der Ansprüche 1 bis 7,
**dadurch gekennzeichnet,**
**dass** eine Steuerstange (41) vorgesehen ist, welche einenends in den Druckübersetzersteuerraum (22) eintaucht und den Hohlkolben (20) in axialer Richtung durchdringt.

10. Kraftstoffeinspritzanlage nach Anspruch 9,
**dadurch gekennzeichnet,**
- **dass** koaxial innerhalb der Steuerstange (41) ein Kopplungspfad (43) ausgebildet ist, der den Druckübersetzersteuerraum (22) und den Stangensteuerraum (42) hydraulisch miteinander verbindet,
- **dass** an dem, der Zwischenplatte (17) zugewandten Ende der Steuerstange (41) eine Steuerhülse (44) vorgesehen ist, die gemeinsam mit der Zwischenplatte (17) einen Stangensteuerraum (42) begrenzt.

11. Kraftstoffeinspritzanlage nach einem der Ansprüche 3 bis 10,
**dadurch gekennzeichnet,**
**dass** die Düsennadel (29) so ausgebildet ist, dass eine Druckbeaufschlagung des Düsenraums (28) eine Öffnungsbewegung der Düsennadel (29) unterstützt.

12. Injektor (1) für eine Kraftstoffeinspritzanlage (45) nach einem der Ansprüche 1 bis 11.

## Claims

1. Fuel injection system (45) of an internal combustion engine, in particular in a motor vehicle, having a pressure booster (19) for increasing a fuel injection pressure in relation to a system pressure, **characterized in that** the pressure booster (19) has a hollow piston (20) guided in a pressure booster section (4) and has a plunger piston (21) which plunges coaxially into said hollow piston, with the hollow piston (20) and the plunger piston (21) delimiting a pressure booster control chamber (22), and with the system pressure prevailing on a side of the hollow piston (20) facing away from the pressure booster control chamber (22).

2. Fuel injection system according to Claim 1,
**characterized**
- **in that** the fuel injection system (45) comprises at least one injector (1),
- **in that** the pressure booster (19) is a constituent part of the injector (1).

3. Fuel injection system according to Claim 2,
**characterized**
- **in that** the injector (1) has an injector body (2) which comprises an actuator section (3), a pressure booster section (4) and a needle section (5),
- with an intermediate plate (17) being arranged between the actuator section (3) and the pressure booster section (4), and with the pressure booster section (4) having an end plate (18) on its side facing away from the intermediate plate (17),
- with the needle section (5) having a nozzle chamber (28) and a stroke-adjustable nozzle needle (29) for controlling an injection of fuel through at least one spray hole (6),
- with the hollow piston (20) and the end plate (18) axially delimiting an annular booster chamber (26) of the pressure booster (19), while the pressure booster section (4) and the plunger piston (21) delimit the booster chamber (26) in the radial direction,
- with the booster chamber (26) being connected via a hydraulic path (27) to the nozzle chamber (28) of the needle section (5),
- with a needle closing chamber (30) being provided which is situated opposite the nozzle chamber (28) in relation to the nozzle needle (29) and which can be connected to a return line (33), which is unpressurized relative to the system pressure, in order to open the nozzle needle (29).

4. Fuel injection system according to Claim 3,
**characterized**
- **in that** a valve piston (10) having a first and a second valve seat (11, 12) is arranged in stroke-adjustable fashion in the actuator section (3), wherein the first valve seat (11) is closed and the second valve seat (12) is open in a first stroke end position and vice versa in a second stroke end position, and/or
- **in that** the actuator section (3) delimits a pressure chamber (13) which is at system pressure and in which an actuator (9) is arranged, and/or
- **in that** a coupling path (38") is arranged in the intermediate plate (17), which coupling path (38") hydraulically connects the pressure chamber (13) to a hollow piston rear chamber (23) which is situated in the pressure booster section (4) on a side of the hollow piston (20) facing away from the pressure booster control chamber (22).

5. Fuel injection system according to one of Claims 1 to 4,
**characterized**
**in that** a restoring spring (24) is provided which forces the hollow piston (20) away from the end plate (18).

6. Fuel injection system according to one of Claims 1 to 5,
**characterized**
**in that** an opening spring (25) is provided which is arranged in the pressure booster control chamber (22) and which preloads the plunger piston (21) out of the hollow piston (20) in the extending direction.

7. Fuel injection system according to one of Claims 3 to 6,
**characterized**
- **in that** a control line (40) is arranged in a wall of the pressure booster section (4), which control line (40), depending on the stroke end position of the valve piston (10), hydraulically connects the pressure booster control chamber (22) via a coupling path (38, 38') in the end plate either to the pressure chamber (13) in the actuator section (3) or to the unpressurized return line (33),
- **in that** a hydraulic line (32) to a rear chamber (34) of a needle damper piston (31) and to a needle closing chamber (30) branches off from the control line (40),
- **in that** the hydraulic lines (32) are subjected to different degrees of throttling.

8. Fuel injection system according to Claim 7,
**characterized**
**in that** the needle closing chamber (30) is hydraulically connected via a further hydraulic line (32') to the booster chamber (26), with a check valve (36) being arranged in the further hydraulic line (32'), which check valve (36) allows a passage of flow only in the direction of the booster chamber (26).

9. Fuel injection system according to one of Claims 1 to 7,
**characterized**
**in that** a control rod (41) is provided which plunges at one end into the pressure booster control chamber (22) and extends through the hollow piston (20) in the axial direction.

10. Fuel injection system according to Claim 9,
**characterized**
- **in that** a coupling path (43) which hydraulically connects the pressure booster control chamber (22) and the rod control chamber (42) to one another is formed coaxially within the control rod (41),
- **in that** a control sleeve (44) is provided on that end of the control rod (41) which faces towards the intermediate plate (17), which control sleeve (44) together with the intermediate plate (17) delimits a rod control chamber (42).

11. Fuel injection system according to one of Claims 3 to 10,
**characterized**
**in that** the nozzle needle (29) is designed such that a pressurization of the nozzle chamber (28) assists an opening movement of the nozzle needle (29).

12. Injector (1) for a fuel injection system (45) according to one of Claims 1 to 11.

## Revendications

1. Installation (45) d'injection de carburant pour un moteur à combustion interne, en particulier le moteur d'un véhicule automobile, qui présente un convertisseur de pression (19) qui augmente la pression d'injection du carburant par rapport à une pression du système, **caractérisée en ce que**
le convertisseur de pression (19) présente un piston creux (20) guidé dans une partie (4) du convertisseur de pression et un piston plongeur (21) qui s'enfonce coaxialement dans le précédent,
**en ce que** le piston creux (20) et le piston plongeur (21) délimitent une chambre pilote (22) du convertisseur de pression et
**en ce que** la pression du système est appliquée sur le côté du piston creux (20) non tourné vers la chambre pilote (22) du convertisseur de pression.

2. Installation d'injection de carburant selon la revendication 1, **caractérisée en ce que** l'installation (45) d'injection de carburant comporte au moins un injecteur (1) et **en ce que** le convertisseur de pression (19) fait partie de l'injecteur (1).

3. Installation d'injection de carburant selon la revendication 2, **caractérisée en ce que** l'injecteur (1) présente un corps (2) d'injecteur qui comporte une partie (3) qui forme un actionneur, une partie (4) qui forme le convertisseur de pression et une partie (5) qui forme une aiguille, une plaque intermédiaire (17) étant disposée entre la partie (3) qui forme un actionneur et la partie (4) qui forme le convertisseur de pression, la partie (4) qui forme le convertisseur de pression présentant une plaque d'extrémité (18) sur son côté non tourné vers la plaque intermédiaire (17),
**en ce que** la partie (5) formant une aiguille présente une chambre (28) d'ajutage et une aiguille (29) d'ajutage à course ajustable qui commande l'injection de carburant par au moins un trou de projection (6),
**en ce que** le piston creux (20) et la plaque d'extrémité (18) délimitent axialement une chambre annulaire (26) du convertisseur de pression (19) tandis que la partie (4) qui forme le convertisseur de pression et le piston plongeur (21) délimitent la chambre (26) du convertisseur dans la direction radiale et
**en ce que** la chambre (26) du convertisseur est reliée par un parcours hydraulique (27) à la chambre d'ajutage (28) de la partie (5) qui forme une aiguille et une chambre (30) de fermeture d'aiguille est prévue face à la chambre d'ajutage (28) par rapport à l'aiguille d'ajutage (29) et peut être reliée à un retour (33) sans différence de pression par rapport à la pression du système, pour ouvrir l'aiguille d'ajutage (29).

4. Installation d'injection de carburant selon la revendication 3, **caractérisée en ce qu'**un piston de soupape (10) qui présente un premier et un deuxième siège de soupape (11, 12) est disposé à course réglable dans la partie (3) formant l'actionneur, le premier siège de soupape (11) étant fermé et le deuxième siège de soupape (12) étant ouvert dans une première position de fin de course et inversement dans une deuxième position de fin de course, **en ce que** la partie (3) formant l'actionneur délimite une chambre (13) qui présente une différence de pression par rapport à la pression du système et dans laquelle un actionneur (9) est disposé et/ou **en ce qu'**un parcours de couplage (38") est disposé dans la plaque intermédiaire (17) et relie hydrauliquement la chambre sous pression (13) à une chambre arrière (23) du piston creux située dans la partie (4) qui forme le convertisseur de pression sur le côté du piston creux (20) non tourné vers la chambre pilote (27) du convertisseur de pression.

5. Installation d'injection de carburant selon l'une des revendications 1 à 4, **caractérisée en ce qu'**elle présente un ressort de rappel (24) qui écarte le piston creux (20) de la plaque d'extrémité (18).

6. Installation d'injection de carburant selon l'une des revendications 1 à 5, **caractérisée en ce qu'**elle présente un ressort d'ouverture (25) disposé dans la chambre pilote (22) du convertisseur de pression et qui précontraint le piston plongeur (21) dans la direction de sa sortie hors du piston creux (20).

7. Installation d'injection de carburant selon l'une des revendications 3 à 6, **caractérisée en ce qu'**un conduit pilote (40) est disposé dans une paroi de la partie (4) qui forme le convertisseur de pression et selon la position de fin de course du piston de soupape (10) et relie hydrauliquement par l'intermédiaire d'un parcours de couplage (38, 38') ménagé dans la plaque d'extrémité la chambre pilote (22) du convertisseur de pression à la chambre sous pression (13) prévue dans la partie (3) qui forme l'actionneur ou au retour sans pression (33), **en ce qu'**un conduit hydraulique (32) partant du conduit pilote (40) se ramifie vers un espace arrière (34) d'un piston (31) d'amortissement d'aiguille et vers une chambre (30) de fermeture d'aiguille et **en ce que** les conduits hydrauliques (32) sont étranglés à des rétrécissements différents.

8. Installation d'injection de carburant selon la revendication 7, **caractérisée en ce que** la chambre (30) de fermeture d'aiguille est reliée hydrauliquement par un autre conduit hydraulique (32') à la chambre (26) du convertisseur, une soupape anti-retour (36) qui n'est passante que dans la direction qui mène à la chambre (26) du convertisseur étant disposée dans l'autre conduit hydraulique (32').

9. Installation d'injection de carburant selon l'une des revendications 1 à 7, **caractérisée en ce qu'**elle présente une tige pilote (41) dont une extrémité s'enfonce dans la chambre pilote (22) du convertisseur de pression et traverse le piston creux (20) dans la direction axiale.

10. Installation d'injection de carburant selon la revendication 9, **caractérisée en ce qu'**un parcours de couplage (43) qui relie hydrauliquement l'une à l'autre la chambre pilote (22) du convertisseur de pression et la chambre pilote (42) de tige est formé coaxialement à l'intérieur de la tige pilote (41) et **en ce qu'**une douille pilote (44) qui délimite avec la plaque intermédiaire (17) une chambre pilote (42) de tige est prévue à l'extrémité de la tige pilote (41) tournée vers la plaque intermédiaire (17).

11. Installation d'injection de carburant selon l'une des revendications 3 à 10, **caractérisée en ce que** l'aiguille d'ajutage (29) est configurée de telle sorte que l'application d'une pression sur la chambre de tuyère (28) soutient un déplacement d'ouverture de l'aiguille d'ajutage (29).

12. Injecteur (1) pour une installation (45) d'injection de carburant selon l'une des revendications 1 à 11.
